# FASCICULE DE BREVET EUROPEEN

(11) **EP 0 379 823 B1**
(45) Date de publication et mention de la délivrance du brevet: **02.06.1993**
(21) Numéro de dépôt: 89420023.7
(22) Date de dépôt: 27.01.1989
(51) Int. Cl.: B65D 41/58, B65D 41/34

(54) **Bouchon à vis en matière synthétique**
Schraubverschluss aus synthetischem Material
Synthetic material screw-threaded stopper

(43) Date de publication de la demande: 01.08.1990
(73) Titulaire: ASTRA PLASTIQUE Société Anonyme de droit français, 69830 Saint Georges de Reneins (FR)
(72) Inventeur: Odet, Philippe, F-69380 Chasselay (FR); Ambrosi, Jacques, F-69400 Villefranche S/Saone (FR)
(74) Mandataire: Maureau, Philippe

(56) Documents cités:
- EP-A- 0 008 190
- EP-A- 0 225 394
- EP-A- 0 261 037
- DE-A- 2 334 750
- DE-A- 2 421 006
- FR-A- 1 401 450
- FR-A- 1 580 979
- FR-A- 2 219 081
- FR-A- 2 499 519
- FR-A- 2 625 479
- GB-A- 786 282
- US-A- 3 111 238
- US-A- 4 485 934

## Description

La présente invention a pour objet un bouchon à vis en matière synthétique.

Le but de l'invention est de fournir un bouchon destiné par exemple au bouchage de bouteilles réalisées en matière synthétique dure, telle que polychlorure de vinyle, et de réaliser une excellente protection du liquide conditionné, eau minérale ou autres produits, en mettant en oeuvre une matière qui assure une bonne imperméabilité à l'air et notamment à l'oxygène vis-à-vis duquel les sels minéraux sont très sensibles.

Lorsque sont utilisés des matériaux souples tels que du polyéthylène haute ou basse densité pour la réalisation de bouchons, ces matériaux n'offrant pas de parfaite garantie d'imperméabilité à l'air, il est connu de coiffer le bouchon et le col de la bouteille à l'aide d'une feuille de matériau possédant les propriétés d'imperméabilité recherchées. A titre d'exemple peut être utilisée une feuille d'aluminium. Il en résulte un coût de mise en oeuvre extrêmement élevé et une manipulation délicate pour le consommateur qui doit retirer successivement plusieurs organes de bouchage.

Il convient en outre de constater que la réalisation d'un bouchon à vis de structure traditionnelle, réalisé en un matériau possédant de bonnes propriétés d'imperméabilité, tel que du polypropylène, ne donne pas entière satisfaction car, compte tenu de la dureté du matériau, il est difficile d'obtenir une bonne étanchéité sur le col de la bouteille qui est également réalisée en un matériau dur, et qui possède une régularité tout à fait approximative.

Le document FR-A-2 219 081 décrit un bouchon du type comprenant, d'une part, un corps de bouchon du fond duquel fait saillie une partie en forme de cheminée annulaire comportant, à proximité de son extrémité libre un jonc périphérique continu ou discontinu, tourné vers l'extérieur, et, d'autre part, un obturateur qui, destiné à être monté à l'intérieur du corps du bouchon, possède une forme générale de cuvette, dont la jupe présente un diamètre compris entre le diamètre extérieur de la cheminée et le diamètre intérieur du col de la bouteille à boucher, et une hauteur au moins égale à celle de la cheminée faisant saillie du fond du bouchon, un jonc périphérique discontinu ou continu faisant saillie de la face interne de la jupe, qui est disposé de telle sorte qu'en position engagée de la cuvette sur la cheminée, le jonc de l'obturateur soit situé entre le jonc de la cheminée et le fond du bouchon, le diamètre intérieur du jonc de l'obturateur étant inférieur au diamètre extérieur du jonc du bouchon.

L'invention concerne un bouchon de ce type, caractérisé en ce que le corps du bouchon est réalisé en un matériau imperméable à l'air tandis que l'obturateur est réalisé en un matériau plus souple, et en ce que la zone d'appui de la jupe de l'obturateur sur la face intérieure du col de la bouteille est disposée entre, d'une part, les joncs respectivement de la cheminée du corps du bouchon et de la jupe de l'obturateur et, d'autre part, le fond du corps du bouchon.

Les deux éléments étant réalisés indépendamment l'un de l'autre peuvent être assemblés en sortie de fabrication, l'obturateur demeurant retenu par clipsage à l'intérieur du bouchon au cours des diverses manipulations préalables à l'opération de bouchage.

En outre, lors du dévissage du bouchon, l'obturateur reste parfaitement solidaire du corps du bouchon, grâce aux appuis mutuels des joncs du corps du bouchon et de l'obturateur.

Le corps du bouchon remplit la fonction d'accrochage sur le col de la bouteille, et forme barrière à l'air, tandis que l'obturateur, compte tenu de sa souplesse, assure l'étanchéité du bouchage.

Il est à noter que cette étanchéité est favorisée par le fait que l'obturateur, réalisé en une matière souple, est pince entre deux parties rigides constituées respectivement par la cheminée du corps du bouchon et par le col de la bouteille.

Avantageusement, le corps du bouchon est réalisé en polypropylène, tandis que l'obturateur est réalisé en polyéthylène.

En outre, le bord supérieur de la jupe de l'obturateur ne comporte pas de retour vers l'extérieur recouvrant le col de la bouteille. Cette solution est avantageuse car la forme de cuvette de l'obturateur permet une bonne absorption des différents défauts d'ovalisation du col de la bouteille et assure un blocage de la jupe entre la cheminée du corps du bouchon et le col de la bouteille.

Un autre but recherche par l'invention est de fournir une ouverture avec séparation de la bague d'inviolabilité par simple dévissage du bouchon sans avoir à déchirer une languette, avec une preuve aussi évidente que possible de la non violation du bouchage. Il est ainsi important qu'après la première ouverture du bouchon la bague d'inviolabilité se détache très sensiblement de celui-ci afin de permettre une visualisation immédiate de la première ouverture même après remise en place du bouchon.

A cet effet, ce bouchon du type équipé d'une bague d'inviolabilité comportant des crans profilés destinés à coopérer avec des crans profilés du col du récipient, pour permettre une rotation de la bague dans le sens de vissage du bouchon et empêcher sa rotation dans le sens du dévissage du bouchon, et dans lequel la bague est reliée au corps du bouchon par des pontets sectionnables, est caractérisé en ce que la bague comporte au moins une fente axiale délimitant deux tronçons relies l'un à l'autre au niveau de la fente par une patte de section faible par rapport à la hauteur de la bague.

Avantageusement, les fentes ménagées dans la bague d'inviolabilité sont au nombre de deux et son disposées de façon diamétralement opposée.

Lors du vissage du bouchon, les crans de la bague passant sur les crans du col tendent à augmenter la circonférence initiale par élongation des pattes reliant les différents tronçons de la bague. Compte tenu de la nature de la matière utilisée, ces pattes demeurent en position allongée, assurant une augmentation du diamètre de la bague par rapport à son diamètre initial. De ce fait, au moment du dévissage du bouchon, et après sectionnement des pontets, la bague est libre de tomber le long du col de la bouteille, apportant ainsi une preuve évidente de la première ouverture.

De toute façon, l'invention sera bien comprise à l'aide de la description qui suit, en référence au dessin schématique annexe, représentant à titre d'exemple non limitatif, une forme d'exécution de ce bouchon :
Figure 1 en est une vue en perspective éclatée, le corps du bouchon et l'obturateur étant dissociés l'un de l'autre ;
Figure 2 est une vue en coupe longitudinale et à échelle agrandie de ce bouchon, en position assemblée des deux éléments le constituant ;
Figure 3 est une vue en coupe longitudinale de ce bouchon, en position vissée sur le col d'un récipient.

Le bouchon représenté au dessin et désigné par la référence générale 2, comprend un corps de bouchon 3 réalisé en polypropylène et un obturateur 4 réalisé en polyéthylène.

Le corps de bouchon 3 possède une structure traditionnelle, c'est-à-dire présente une jupe sensiblement cylindrique, munie d'un filetage intérieur 6, obturée par un fond 7, et dont l'extrémité libre est équipée d'une bague d'inviolabilité 8, qui lui est reliée par des pontets 9.

Du fond 7 du corps du bouchon fait saillie une cheminée annulaire 10 comportant sur sa face extérieure et à proximité de son extrémité libre, un jonc périphérique 12 qui, dans la forme d'exécution représentée au dessin, est discontinu.

L'obturateur 4 comporte pour sa part une jupe cylindrique 13 de hauteur au moins égale à la hauteur de la cheminée 10, dont une des extrémités est obturée par un fond 14 et dont l'autre extrémité est destinée à venir se plaquer contre le fond 7 du corps 3 du bouchon. La jupe 13 de l'obturateur 4, de diamètre compris entre le diamètre extérieur de la cheminée 10 et le diamètre intérieur de la partie 15 du col 16 de la bouteille au niveau de laquelle l'étanchéité doit être réalisée, comporte pour sa part un jonc 17 faisant saillie de sa face interne. Comme montré à la figure 2, le jonc 17 est disposé de telle sorte qu'après montage de l'obturateur dans le corps du bouchon le jonc 17 de l'obturateur soit situé entre le jonc 12 de la cheminée et le fond du bouchon.

Le contact entre les joncs respectivement 12 de la cheminée 10 et 17 de l'obturateur 4 assure le clipsage de l'obturateur dans le corps du bouchon permettant d'une part une manipulation simultanée de ces deux éléments préalablement au bouchage et d'autre part le retrait simultané de ces deux éléments lors de l'opération d'ouverture de la bouteille.

Comme montré à la figure 3, l'étanchéité au liquide est assuré dans d'excellentes conditions, compte tenu du pincement de la jupe de l'obturateur, réalisé en un matériau relativement souple, entre la cheminée 10 du bouchon et le col 15 du récipient, qui sont pour leur part réalisés en un matériau plus dur.

Conformément à une autre caractéristique de l'invention, la bague d'inviolabilité possède deux fentes 18 diamétralement opposées, s'étendant sur la totalité de sa hauteur à l'exception d'une patte 19 de hauteur faible vis-à-vis de la hauteur de la bague.

En pratique, lors du vissage du bouchon les crans profilés 20 de la bague passant sur les crans profilés 22 du col 16 du récipient provoquent une augmentation du diamètre du la bague par allongement irréversible des pattes 19. Lors du dévissage du bouchon et après rupture des pontets 9, la bague se trouve libérée, et peut coulisser librement le long du col du récipient, compte tenu de l'augmentation de son diamètre dû à l'allongement des pattes 19. Ceci permet de visualiser immédiatement si une bouteille a été ou non ouverte.

Comme il ressort de ce qui précède, l'invention apporte une grande amélioration à la technique existante, en fournissant un bouchon de conception et de structure simples, assurant d'excellentes qualités de bouchage, en réalisant une bonne étanchéité au liquide et une bonne imperméabilité à l'air. En outre, la structure de ce bouchon permet de visualiser immédiatement la première ouverture du récipient qu'il équipe.

Comme il va soi, l'invention ne se limite pas à la seule forme d'exécution de ce bouchon décrite ci-dessus à titre d'exemple ; elle en embrasse, au contraire, toutes les variantes de réalisation. C'est ainsi notamment, que le corps du bouchon et l'obturateur pourraient être réalisés en des matériaux différents de ceux mentionnés dans la description, que la cuvette de l'obturation pourrait présenter un retour vers l'extérieur venant en recouvrement du bord supérieur de la bouteille ou encore que le nombre de pattes de liaison entre les différents tronçons de la bague d'inviolabilité pourraient être différent sans que l'on sorte pour autant du cadre de l'invention.

## Revendications

1. Bouchon à vis en matière synthétique, du type comprenant, d'une part, un corps de bouchon (3) réalisé en un matériau imperméable à l'air du fond (7) duquel fait saillie une partie (10) en forme de cheminée annulaire comportant, à proximité de son extrémité libre un jonc périphérique (12) continu ou discontinu, tourné vers l'extérieur et, d'autre part, un obturateur (4) qui, destiné à être monté à l'intérieur du corps du bouchon, possède une forme générale de cuvette, dont la jupe (13) présente un diamètre compris entre le diamètre extérieur de la cheminée (10) et le diamètre intérieur du col de la bouteille à boucher, et une hauteur au moins égale à celle de la cheminée (10) faisant saillie du fond du bouchon, un jonc périphérique (17) discontinu ou continu faisant saillie de la face interne de la jupe, qui est disposé de telle sorte qu'en position engagée de la cuvette sur la cheminée, le jonc (17) de l'obturateur soit situé entre le jonc (12) de la cheminée (10) et le fond (7) du bouchon, le diamètre intérieur du jonc de l'obturateur étant inférieur au diamètre extérieur du jonc du bouchon, caractérisé en ce l'obturateur (4) es réalisé en un matériau plus souple que le corps (3) du bouchon, et en ce que la zone d'appui de la jupe (13) de l'obturateur (4) sur la face intérieure (15) du col (16) de la bouteille est disposée entre, d'une part, les joncs (12, 17) respectivement de la cheminée du corps du bouchon (3) et de la jupe (13) de l'obturateur et, d'autre part, le fond du corps du bouchon.

2. Bouchon selon la revendication 1, caractérisé en ce que le corps (3) du bouchon est réalisé en polypropylène, tandis que l'obturateur (4) est réalisé en polyéthylène.

3. Bouchon selon l'une quelconque des revendications 1 et 2, caractérisé en ce que le bord supérieur de la jupe (13) de l'obturateur (4) ne comporte pas de retour vers l'extérieur recouvrant le col de la bouteille.

4. Bouchon selon l'une quelconque des revendications 1 à 3, du type équipé d'une bague d'inviolabilité (8) comportant des crans profilés (20) destinés à coopérer avec des crans profilés (22) du col (16) du récipient, pour permettre une rotation de la bague dans le sens de vissage du bouchon et empêcher sa rotation dans le sens du dévissage du bouchon, et dans lequel la bague (8) est reliée au corps (3) du bouchon par des pontets sectionnables (9), caractérisé en ce que la bague (8) comporte au moins une fente axiale (18) délimitant deux tronçons reliés l'un à l'autre au niveau de la fente par une patte (19) de section faible par rapport à la hauteur de la bague.

5. Bouchon selon la revendication 4, caractérisé en ce que les fentes ménagées dans la bague d'inviolabilité (8) sont au nombre de deux et sont disposées de façon diamétralement opposée.

## Patentansprüche

1. Schraubverschluß aus Kunststoff, umfassend einerseits einen aus einem luftundurchlässigen Material hergestellten Verschlußkörper (3), von dessen Boden (7) ein Abschnitt (10) in der Form eines Ringstutzens absteht, welcher in der Nähe seines freien Endes einen durchgehenden oder unterbrochenen, nach außen gerichteten Umfangsring (12) hat, und andererseits einen Stopfen (4), welcher im Inneren des Verschlußkörpers anzuordnen ist und ganz allgemein eine Form einer Mulde aufweist, deren Mantel (13) einen Durchmesser zwischen dem Außendurchmesser des Stutzens (10) und dem Innendurchmesser des zu verschließenden Flaschenhalses hat, sowie eine Höhe, die zumindest gleich der des vom Boden des Verschlusses abstehenden Stutzens (10) ist, wobei ein unterbrochener oder durchgehender Umfangsring (17) von der Innenfläche des Mantels absteht, der so angeordnet ist, daß bei auf den Stutzen aufgesetzter Mulde der Ring (17) des Stopfens zwischen dem Ring (12) des Stutzens (10) und dem Boden (7) des Verschlusses angeordnet ist, wobei der Innendurchmesser des Stopfenringes kleiner als der Aßendurchmesser des Verschlußringes ist, dadurch **gekennzeichnet**, daß der Stopfen (4) aus einem weicheren Material gefertigt ist als der Verschlußkörper (3), und daß die Zone der Anlage des Mantels (13) des Stopfens (4) an der Innenfläche (15) des Flaschenhalses (16) zwischen einerseits den jeweiligen Ringen (12, 17) des Stutzens des Verschlußkörpers (3) bzw. des Stopfenmantels (13) und andererseits dem Boden des Verschlußkörpers liegt.

2. Verschluß nach Anspruch 1, dadurch **gekennzeichne**t, daß der Verschlußkörper (3) aus Polypropylen gefertigt ist, während der Stopfen (4) aus Polyäthylen hergestellt ist.

3. Verschluß nach einem der Ansprüche 1 und 2, dadurch **gekennzeichnet**, daß der obere Rand des Mantels (13) des Stopfens (4) keine Abbiegung nach außen aufweist, die den Hals der Flasche abdeckt.

4. Verschluß nach einem der Ansprüche 1 bis 3, des Typs mit einem Unverletzlichkeitsring (8), welcher Profilvorsprünge (20) aufweist, die mit Profilvorsprüngen (22) des Behälterhalses (16) zusammenwirken, um eine Drehung des Ringes im Aufschraubsinne des Verschlusses zu ermöglichen und seine Drehung im Abschraubsinne des Verschlusses zu verhindern, und bei welchem der Ring (8) mit dem Verschlußkörper (3) über abreißbare Verbindungsstege (9) verbunden ist, dadurch **gekennzeichnet**, daß der Ring (8) zumindest einen axialen Schlitz (18) aufweist, welcher zwei Abschnitte begrenzt, die miteinander im Bereich des Schlitzes über einen Steg (19) mit einem gegenüber der Höhe des Ringes kleinen Querschnitt verbunden sind.

5. Verschluß nach Anspruch 4, dadurch **gekennzeichnet,** daß zwei am Unverletzlichkeitsring (8) angebrachte Schlitze vorgesehen sind und daß sie einander diametral gegenüberliegend angeordnet sind.

## Claims

1. A screw cap of synthetic material, of the type including, on the one hand, a cap body (3) made of a material which is impermeable to air, from the base (7) of which projects a portion (10) in the shape of an annular hollow portion having, close to its free end a continuous or discontinuous outwardly turned peripheral retainer ring, and, on the other hand, a closure device (4) which, intended to be mounted within the body of the cap, has the general shape of a dish, of which the skirt (13) has a diameter comprised between the external diameter of the hollow portion (10) and the internal diameter of the neck of the bottle to be closed, and a height at least equal to that of the hollow portion (10) projecting from the base of the cap, a continuous or discontinuous peripheral retainer ring (17) projecting from the internal face of the skirt, which retainer ring is arranged in such a way that in the engaged position of the dish on the hollow portion, the retainer ring (17) of the closure device is located between the retainer ring (12) of the hollow portion (10) and the base (7) of the cap, the internal diameter of the retainer ring of the closure device being smaller than the external diameter of the retainer ring of the cap, characterised in that the closure device (4) is made of a more flexible material than the body (3) of the cap, and in that the bearing region of the skirt (13) of the closure device (4) on the internal face (15) of the neck (16) of the bottle is disposed between, on the one hand, the retainer rings (12,17) respectively of the hollow portion of the body of the cap (3) and the skirt (13) of the closure device and, on the other hand, the base of the cap body.

2. A cap according to Claim 1, characterised in that the body (3) of the cap is made of polypropylene, whilst the closure device (4) is made of polyethylene.

3. A cap according to either of Claims 1 and 2, characterised in that the upper edge of the skirt (13) of the closure device (4) has no externally directed return covering the neck of the bottle.

4. A cap according to any one of Claims 1 to 3, of the type equipped with an anti-tamper ring (8) having shaped notches (20) intended to cooperate with shaped notches (22) of the neck (16) of the container, to permit a rotation of the ring in the direction of screwing on of the cap and to prevent its rotation in the direction of unscrewing of the cap, and in which the ring (8) is connected to the body (3) of the cap by separable connecting parts (9), characterised in that the ring (8) has at least one axial slot (18) delimiting two sections connected to one another in the region of the slot by a tab (19) having a smaller cross-section with respect to the height of the ring.

5. A cap according to Claim 4, characterised in that the slots formed in the anti-tamper ring (8) are two in number and are disposed in a diametrically opposed manner.
